# EUROPÄISCHE PATENTSCHRIFT

(11) **EP 1 835 063 B1**
(45) Veröffentlichungstag und Bekanntmachung des Hinweises auf die Patenterteilung: **21.10.2009**
(21) Anmeldenummer: 07003177.8
(22) Anmeldetag: 15.02.2007
(51) Int. Cl.: D06F 39/02

(54) **Waschmaschine mit externer Waschmittelbeschickung**
Washing machine with external detergent feed
Lave-linge doté d'une alimentation en lessive externe

(30) Priorität: 15.03.2006 DE 102006012283
(43) Veröffentlichungstag der Anmeldung: 19.09.2007
(73) Patentinhaber: Miele & Cie. KG, 33332 Gütersloh (DE)
(72) Erfinder: Kramme, Friedrich-Wihelm, 59602 Rüthen (DE); Müther, Robert, 33378 Rheda-Wiedenbrück (DE); Strothmann, Hans-Georg, 33334 Gütersloh (DE)

(56) Entgegenhaltungen:
- DE-A1- 2 421 041
- DE-A1- 3 902 462
- DE-C1- 10 062 111
- DE-C1- 19 654 090

## Beschreibung

Die Erfindung betrifft eine Waschmaschine mit einem Gehäuse und einem darin befindlichen Laugenbehälter zur Aufnahme von Waschflüssigkeit, mit einem im oberen Bereich des Maschinengehäuses angeordneten Waschmitteleinspülkasten, welcher über eine Wasserzuführleitung zum Ausspülen von Waschmittel oder Zugabemittel aus dem Waschmitteleinspülkasten mit dem Laugenbehälter in Verbindung steht, wobei der Einspülkasten neben einem Aufnahmefach für Wasch- und/oder Zugabemittel ferner zumindest einen Anschluss zur Einspeisung von flüssigem Wasch- oder Zugabemittels aus einer externen Dosiereinrichtung umfasst.

Es sind aus dem Stand der Technik Waschmaschinen bekannt, die dem Wunsch gerecht werden, beispielsweise im gewerblichen Bereich aber auch im Haushaltsbereich, Waschverfahren hinsichtlich ihres Waschmittelverbrauchs unter Berücksichtigung ökologischer und ökonomischer Gesichtspunkte zu optimieren. Um diese Ziele zu erreichen, sind Dosierverfahren notwendig, welche für den jeweiligen Waschprozess eine optimale Waschmittelkonzentration gewährleisten, die einerseits ein zufrieden stellendes Waschergebnis sichern, und andererseits eine Überdosierung ausschließen.

Zu diesen Zweck sind so genannte unabhängige Dosiersteuerungen für Waschmaschinen bekannt, wie sie beispielsweise in der DE 196 54 090 C1 beschrieben sind. Auch ist ein Verfahren zum Dosieren von Waschmitteln bekannt, wie es in der DE 100 62 111 C1 beschrieben wird. Bei diesem aus dem Stand der Technik bekannten Verfahren erfolgt die Waschmittelzuführung über eine Dosierpumpe, die in direkter Verbindung mit einem Vorratsbehälter steht. Das Flüssigwaschmittel wird über einen Schlauch durch die Rückwand in den Einspülkasten geleitet. Derartige Zuführeinrichtungen in Form von Schläuchen können auch insbesondere bei Waschmaschinen des Kleingewerbes nachgerüstet werden, wobei hierzu insbesondere im Rückwandbereich des Maschinengehäuses eine Öffnung vorgehalten wird, durch die dann die Schläuche hindurchgeführt werden, die dann in der Einspülkastenrückwand münden.

Bei den aus dem Stand der Technik bekannten Maschinen ergibt sich jedoch das Problem, dass insbesondere zur Bereitstellung einer externen Speisung eines Flüssigwaschmittels entsprechende Umbauarbeiten bzw. Rüstarbeiten an dem Maschinengehäuse vorgenommen werden müssen, wobei nicht unberücksichtigt bleiben darf, dass insbesondere ein Nachrüsten sich äußerst aufwendig und schwierig gestaltet. Denn die Schläuche müssen für unterschiedliche Flüssigwaschmittel vorgehalten bzw. verlegt werden, die dann entsprechend über Pumpen gespeist werden müssen. So muss der Deckel zum Montieren des Umbausatzes vom Gerät entfernt werden. Bei einer Säulenaufstellung von Geräten bedeutet das, dass zuerst der Trockner vom Waschautomaten demontiert und dann der Deckel entfernt werden muss. Der Anschluss erfolgt über einen Umbausatz mit Schläuchen als Meterware, die hinsichtlich der Längen anzupassen sind. So ist es erforderlich dass die Schlauchdurchführungen in der Rückwand und am Einspülkasten nachzuarbeiten sind.

Der Erfindung stellt sich somit das Problem, eine Waschmaschine bereit zu stellen, die für eine externe Flüssigwaschmittelzugabe umgehend betrieben werden kann.

Erfindungsgemäß wird dieses Problem durch eine Waschmaschine mit den Merkmalen des Anspruchs 1 gelöst. Vorteilhafte Ausgestaltungen und Weiterbildungen der Erfindung ergeben sich aus den nachfolgenden Unteransprüchen.

Der wesentliche Vorteil, der sich in Folge eines werksseitig vormontierten Verbindungselementes in einer Waschmaschine ergibt, ist, dass die Waschmaschine jederzeit an eine externe Flüssigwaschmittelbeschickung ankoppelbar ist. Aufwendiges Nacharbeiten an dem Gerät durch Montage eines Umbausatzes entfällt. Hierzu wird beispielsweise das als Adapter ausgebildete Verbindungselement bereitgestellt, das nach außen an der Gerätewand, beispielsweise der Rückwand, zumindest einen hervorstehenden Anschlussstutzen besitzt, an den ein Schlauch zur Speisung von Flüssigwaschmittel oder einem anderen Zugabemittel, beispielsweise Imprägniermittel oder Weichspüler, anschließbar ist. Das Verbindungsstück umfasst ferner einen durchgehenden Kanal, der am Stutzen beginnt und im inneren Bereich des Einspülkastens innerhalb der Waschmaschine eintritt. In betriebsgemäßer Lage ist der Stutzen höher angeordnet, als die Eintrittstelle am Einspülkasten, so dass sich über den Erstreckungsbereich des Verbindungselementes ein Gefälle zum Einspülkasten ergibt. Die Ausbildung der Gefällestrecke hat den Vorteil, dass insbesondere der Einspülkasten auch eine Beschickung des Waschmittels über eine Schublade ermöglicht. Denn wenn der Wasserspiegel in dem Einspülkasten steigt, wird durch die nach hinten zur Rückwand ansteigende Gefällestrecke verhindert, dass aus den Kanälen an der Rückseite des Maschinengehäuses ungewollt Flüssigkeit austreten kann. Die Gefällestrecke ist daher so vom Niveau angesetzt, dass ein selbsttätiges Austreten von Waschflüssigkeit bzw. Spülflüssigkeit aus dem Einspülkasten nicht erfolgen kann. Die Anordnung hat ferner den Vorteil, dass der Kanal bzw. die Kanäle an der Eintrittsstelle durch das in den Einspülkasten eingelassene Wasser zumindest bereichsweise ausgespült werden, so dass die Kanäle nicht durch Restmengen an Waschmittel bzw. Zugabemittel verklebt oder verstopft werden können.

In einer zweckmäßigen Ausführung umfasst das Verbindungselement mehrere, beispielsweise sechs Kanäle, die jeweils einen dem Kanal zugeordneten und an der Außenseite der Gehäusewand hervorstehenden Anschlussstutzen besitzen. Die Kanäle treten im unteren Bereich der Wand des Einspülkastens ein. Die Stutzen stellen einen Anschluss von mehreren externen Flüssigmittelpumpen bereit. Im Gerät stellt dieser Adapter mit sechs Kanälen die Verbindung zwischen Rückwand und Einspülkasten her. Der Anschluss an den Einspülkasten erfolgt über einen Rundstutzen mit der entsprechenden Anzahl an Kanalausgängen und einer angespritzten Dichtung, die den gesamten Umfang des Stutzens umfasst. Der Einspülkasten hat an der Außenseite der Wand einen mehrere Millimeter langen Anschlussstutzen, um Toleranzen zwischen der Lage der Gehäusewand, beispielsweise Rückwand, und der Position des Einspülkastens auszugleichen.

Das Verbindungselement ist aus einem Kunststoffformteil gebildet, in dem die einzelnen Kanäle eingeformt sind. Das Kunststoffformteil weist eine Rechteckform auf, in der die im Querschnitt ebenfalls rechteckförmig ausgebildeten Kanäle angeordnet sind. Die Kanäle sind dabei U-förmig ausgeformt, wobei zumindest zwei Kanäle nebeneinander liegend angeordnet sind, an dessen Bodenseite nach unten hin weitere U-förmige Kanäle angeformt sind, wobei die offenen Kanäle mit einer Abdeckung versehen sind. Aufgrund dieser Ausbildung ist es möglich, dass das als Adapter ausgebildete Verbindungselement aus einem Kunststoffformteil hergestellt werden kann, dessen Form einfach und kostengünstig herzustellen ist.

Wie bereits schon erwähnt, weist das Verbindungselement im Verlauf seiner Erstreckung von der Gehäusewand her, einen waagerecht verlaufenden Abschnitt auf, an den sich ein unter einer Neigung verlaufender Abschnitt anschließt, der in einen zum Einspülkasten verlaufenden waagerechten Abschnitt übergeht. Der geneigte Abschnitt verhindert das unfreiwillige Austreten von Waschflüssigkeit aus dem Einspülkasten bzw. Maschinengehäuse. Ferner wird erreicht, dass nach dem Dosiervorgang die im Kanal verbleibende Restmenge an Waschmittel bzw. Zugabemittel aus dem Kanal in den Einspülkasten herausfließt.

In Weiterbildung insbesondere des Verbindungselementes ist rückwandseitig ein als Bajonettverschluss ausgebildetes Halteelement angeformt. Das Halteelement als solches besteht dabei aus zwei zueinander drehversetzt angeordneten rechteckförmigen Plattenelementen, die mit einer in der Rückwand vorgestanzten Rechtecköffnung korrespondieren. Die Plattenelemente sind parallel verlaufend zueinander unter einer Distanz angeordnet, wobei im montierten Zustand des Verbindungselementes die vordere Platte auf der Rückwand aufliegt und die hintere Platte Bereiche der Rückwand hintergreift. Es versteht sich nun von selbst, dass das Verbindungselement durch die Rückwand derart eingesetzt wird, dass zunächst die hintere Platte durch die Rechtecköffnung in der Rückwand hindurch gedrückt wird, wobei dann bei Verdrehen des Verbindungselementes die Selbstklemmung durch die vordere und die hintere Platte erfolgt, in dem das gesamte Verbindungselement um einen Winkel von etwa 5 bis 30° gedreht wird.

In einer zweckmäßigen Ausführung ist an dem Verbindungselement einspülkastenseitig ein als Rastelement ausgebildetes Halteelement angeformt, wobei das Halteelement hier aus einem scheibenförmigen Ring besteht, an dessen Umfang Rippenringe angeformt sind, die mit einem an der Einspülkastenrückwand angesetzten Rohrstutzen mit zumindest einem Rastring an der Innenwandseite korrespondieren. Hinsichtlich der Montage wird nun deutlich, dass zunächst das als Rastelement ausgebildete Halteelement in den Rohrstutzen eingefädelt wird, bis es hier zu der Rastung kommt, bevor dann das Verbindungselement mit seinem an der Rückwand angeordneten bajonettartigen Verschluss festgesetzt wird. Diese Ausbildung des Verbindungselementes ermöglicht insbesondere eine einfache und schnelle Montage.

In Weiterbildung der Erfindung sind die Anschlussstutzen an dem vorderen Plattenelement unter einer Winkellage angeformt. Diese Ausbildung ermöglicht einen behinderungsfreien Ansatz von Schläuchen, die sich einerseits leicht aufsetzten oder aufstecken lassen bzw. auch abziehen lassen. Die Öffnungen der Anschlussstutzen können hierbei mit einer Abdeckung bzw. Kappe versehen werden, die verhindert, dass Schmutz in die Kanäle eindringen kann.

Ein Ausführungsbeispiel der Erfindung ist in den Zeichnungen rein schematisch dargestellt und wird nachfolgend näher beschrieben. Es zeigen:
- Figur 1:: eine geschnittene Seitenansicht einer Waschmaschine mit externer Waschmittelbeschickung;
- Figur 2:: eine perspektivische Detailansicht des Verbindungselementes im montierten Zustand im angedeuteten Maschinengehäuse;
- Figur 3:: eine weitere Darstellung des Verbindungselementes gemäß der Figur 2 in geschnittener Darstellung;
- Figur 4:: eine Einzelansicht des Verbindungselementes;
- Figur 5:: eine explosionsartige Darstellung des Verbindungselementes gemäß der Figur 4 und
- Figur 6:: eine perspektivische Ansicht des Verbindungselementes in einer anderen Ansicht.

Die Figur 1 zeigt in der Seitenansicht eine Waschmaschine 1 mit einer in einem Laugenbehälter 2 drehbar gelagerten Trommel 3, die mit einem nicht näher dargestellten Elektromotor in Wirkverbindung steht. Wie aus der Figur 1 in der Ansicht zu erkennen ist, ist für die Zugabe von Waschmittel in den Laugenbehälter 2 ein Einspülkasten 4, in dem beispielsweise auch eine nicht näher dargestellte Schublade angeordnet sein kann, im oberen Bereich des Maschinengehäuses 5 vorgesehen. Der Einspülkasten 4 steht dabei mit einer Wasserzuführleitung unter Zwischenschaltung eines Magnetventils und einer Steuereinrichtung in Verbindung. Wie aus der Figur 1 zu erkennen ist, erfolgt die Waschmittelzuführung über eine externe Speisung, die das Flüssigwaschmittel in dem Einspülkasten 4 bereitstellt. Hierbei sind beispielhaft zwei Dosierpumpen 6 vorgesehen, die von der Steuereinrichtung der Waschmaschine angesteuert werden, und über eine Leitung bzw. Lanze 8 mit einem separaten Waschmittelvorratsbehälter 7, verbunden sind, wobei die Lanze 8 in den jeweiligen Behälter 7 ragt. Die Pumpe 6 ist druckseitig mit dem Einspülkasten 4 verbunden, wobei zumindest ein Schlauch 9 im Rückwandbereich 10 des Maschinengehäuses 5 angeordnet ist.

Wie aus der Zusammenschau der Figuren 1, 2 und 3 zu erkennen ist, ist zur Überbrückung des Raumes zwischen der Rückwand 10 des Maschinengehäuses 5 und der Einspülkastenrückwand 11 ein mit Kanälen 12.1 bis 12.6 bestücktes Verbindungselement 13 angeordnet. Den einzelnen Kanälen 12.1 bis 12.6, besser zu erkennen in den explosionsartig geschnittenen Figuren 5 und 6, sind Anschlussstutzen 14.1, 14.2, 14.3, 14.4, 14.5 und 14.6 zugeordnet , die an der Außenseite der Rückwand 10 hervorstehen, wobei die Kanäle 12.1, 12.2, 12.3, 12.4, 12.5 und 12.6 im unteren Bereich der Einspülkastenrückwand 11 eintreten, so dass sich zwischen den Anschlussstutzen 14.1, 14.2, 14.3, 14.4, 14.5 und 14.6 an der Rückwand 10 und der Eintrittsöffnung 15 an der Einspülkastenrückwand 11 ein Gefälle über den Erstreckungsbereich des Verbindungselementes 13 ergibt.

Wie aus den Figuren 4, 5 und 6 deutlich wird, ist das Verbindungselement 13 aus einem Kunststoffformteil gebildet, in dem die einzelnen Kanäle 12.1, 12.2, 12.3, 12.4, 12.5 und 12.6 eingeformt sind. Das Kunststoffformteil, so wie es sich in der Figur 5 darstellt, weist eine Rechteckform auf, in der die im Querschnitt ebenfalls rechteckförmig ausgebildeten Kanäle 12.1 bis 12.6 angeordnet sind. Die Kanäle 12.1 bis 12.6 sind hierbei U-förmig ausgeformt, wobei zumindest zwei Kanäle nebeneinander liegend angeordnet sind, an deren Bodenseite 16 nach unten hin weitere U-förmige Kanäle angeformt sind. Wie aus der Figur 5 zu erkennen ist, werden die offenen Kanäle 12.1 bis 12.3 und 12.4 bis 12.6 mit jeweils einer Abdeckung 17.1 und 17.2 versehen, so dass der Raum geschlossen ist. Wie insbesondere aus der Figur 1, aber auch aus den Figuren 4 und 6 zu erkennen ist, weist das Verbindungselement 13 im Verlauf seiner Erstreckung von der Rückwand 10 her, einen im wesentlichen waagerecht verlaufenden ersten Abschnitt 18 auf, an den sich ein unter einer Neigung verlaufender Abschnitt 19 anschließt, der in einen zum Einspülkasten 4 im wesentlichen waagerechten verlaufenden dritten Abschnitt 20 übergeht. Aufgrund dieser Ausbildung wird insbesondere eine Anstauhöhe zur Rückwand 10 bereitgestellt, die ein Selbstentleeren des Einspülkastens 4 verhindert.

Aus den einzelnen Darstellungen und insbesondere aus den Figuren 4 und 6 ist zu erkennen, dass an dem Verbindungselement 13 rückwandseitig ein als Bajonettverschluss ausgebildetes Halteelement 21 angeformt ist. Das Halteelement 21 besteht hierbei aus zwei zueinander drehversetzt angeordneten rechteckförmigen Plattenelementen 22 und 23, die mit einer in der Rückwand 10 vorgestanzten Rechtecköffnung 24 korrespondieren. Die Plattenelemente 22 und 23 sind parallel verlaufend zueinander unter einer Distanz angeordnet, wobei im montierten Zustand des Verbindungselementes 13, dargestellt in der Figur 2 und 3, die vordere Platte 22 auf der Rückwand 10 aufliegt, und die hintere Platte 23 den Rand der Öffnung 24 in der Rückwand 10 hintergreift.

Einspülkastenseitig ist an dem Verbindungselement 13 ein als Rastelement ausgebildetes Halteelement 25 angeformt, wie es sich insbesondere in der Figur 6 darstellt. Dabei ist das Halteelement 25 aus einem scheibenförmigen Ring 26 gebildet, an dessen Umfang Rippenringe 27 angeformt sind, die gemäß Fig. 3 mit einem an der Einspülkastenrückwand 11 angesetzten Rohrstutzen 28 mit zumindest einem Rastring 29 an der Innenwand 30 korrespondieren. Was den Einsatz des erfindungsgemäßen Verbindungselementes 13 betrifft, versteht es sich nun von selbst, dass das Halteelement 25 zunächst durch die Rückwand 10 eingefädelt wird, bis zu dem Punkt, wo der scheibenförmige Ring 26 mit seinen Rippenringen 27 in den angesetzten Rohrstutzen 28 greift und einrastet, und zwar derart, dass die hintere Platte 23 durch die Rückwandöffnung 24 eingefädelt wird. Ist dies erfolgt, wird das Verbindungselement 13 um einen gewissen Winkelbetrag, beispielsweise 5 bis 30°, gedreht, so dass die hintere Platte 23 die Rückwand 10 hintergreift, wobei die vordere Platte 22 derart auf der Rückwand 10 aufliegt, so dass der Bajonettverschluss verriegelt ist. Das Verbindungselement 13 ist somit fest im Maschinengehäuse 5 eingebunden.

Wie aus den Figuren 2 und 3 zu erkennen ist, liegen dann die Anschlussstutzen 14.1 bis 14.6 auf der Rückwand 10 derart auf, dass sie sich jeweils unter einer Winkellage erstrecken, so dass die Stutzen 14.1 bis 14.6 schräg aus der Gehäusewand 10 hervorstehen. Deutlich wird in dieser Situationsdarstellung, dass nun leicht bis zu sechs Schläuche 9 angesetzt werden können, ohne dass sie sich beim Aufstecken behindern. Die nicht zum Einsatz kommenden Anschlussstutzen 14.1 bis 14.6 können mit einer nicht näher dargestellten Kappe abgedeckt werden, so dass kein Staub in die unbenutzten Kanäle 12.1 bis 12.6 eindringen kann.

## Patentansprüche

1. Waschmaschine (1) mit einem Gehäuse (5) und einem darin befindlichen Laugenbehälter (2) zur Aufnahme von Waschflüssigkeit, mit einem im oberen Bereich des Maschinengehäuses (5) angeordneten Waschmitteleinspülkasten (4), welcher über eine Wasserzuführleitung zum Ausspülen von Waschmittel oder Zugabemittel aus dem Waschmitteleinspülkasten mit dem Laugenbehälter (2) in Verbindung steht, wobei der Einspülkasten (4) neben einem Aufnahmefach für Wasch- und/oder Zugabemittel ferner zumindest einen Anschluss zur Einspeisung von flüssigem Wasch- oder Zugabemittel aus einer externen Dosiereinrichtung umfasst,
**dadurch gekennzeichnet,**
**dass** zum Anschluss der externen Dosiereinrichtung (6, 7, 8, 9) zumindest ein Anschlussstutzen (14.1) an der Außenseite der Gehäusewand (10) hervorsteht, wobei zur Überbrückung des Raumes zwischen der Gehäusewand (10) des Maschinengehäuses (5) und einer Wand des Einspülkastens (11) ein mit zumindest einem Kanal (12.1) bestücktes Verbindungselement (13) angeordnet ist, wobei der Kanal (12.1) des Verbindungselementes (13) mit dem zugeordneten Anschlussstutzen (14.1) verbunden ist und im unteren Bereich der Einspülkastenrückwand (11) in den Einspülkasten (4) eintritt, so dass sich zwischen den Anschlussstutzen (14.1) an der Außenseite der Gehäusewand (10) und der Eintrittsöffnung (15) an der Wand des Einspülkastens (11) ein Gefälle über einen Erstreckungsbereich des Verbindungselementes (13) ergibt, das vom Niveau her so angesetzt ist, dass ein selbständiges Austreten von Waschflüssigkeit bzw. Spülflüssigkeit aus dem Einspülkasten (11) nicht erfolgen kann.

2. Waschmaschine nach Anspruch 1,
**dadurch gekennzeichnet,**
**dass** das Verbindungselement (13) mehrere Kanäle (12.1 bis 12.6) umfasst, wobei für jeden einzelnen Kanal (12.1 bis 12.6) jeweils ein zugeordneter Anschlussstutzen (14.1 bis 14.6) an der Außenseite der Gehäusewand (10) hervorsteht, und wobei andererseits die Kanäle (12.1 bis 12.6) im unteren Bereich der Wand des Einspülkastens (11) eintreten.

3. Waschmaschine nach Anspruch 1 oder 2,
**dadurch gekennzeichnet,**
**dass** das Verbindungselement (13) aus einem Kunststoffformteil gebildet ist, in dem die einzelnen Kanäle (12.1 bis 12.6) eingeformt sind.

4. Waschmaschine nach Anspruch 3,
**dadurch gekennzeichnet,**
**dass** das Kunststoffformteil eine Rechteckform aufweist in der die im Querschnitt ebenfalls rechteckförmig ausgebildeten Kanäle (12.1 bis 12.6) angeordnet sind.

5. Waschmaschine nach Anspruch 4,
**dadurch gekennzeichnet,**
**dass** die Kanäle (12.1 bis 12.6) U-förmig ausgeformt sind, wobei zumindest zwei Kanäle nebeneinander liegend angeordnet sind, an dessen Bodenseite (16) nach unten hin weitere U-förmige Kanäle angeformt sind, wobei die offenen Kanäle (12.1 bis 12.3 und 12.4 bis 12.6) jeweils mit einer Abdeckung (17.1), (17.2) versehen sind.

6. Waschmaschine nach Anspruch 1 oder 2,
**dadurch gekennzeichnet,**
**dass** das Verbindungselement (13) im Verlauf seiner Erstreckung von der Rückwand (10) her einen waagerecht verlaufenden ersten Abschnitt (18) aufweist, an den sich ein unter einer Neigung verlaufender zweiter Abschnitt (19) anschließt, der in einem zum Einspülkasten (4) verlaufenden waagerechten dritten Abschnitt (20) übergeht.

7. Waschmaschine nach einem der Ansprüche 1 bis 6,
**dadurch gekennzeichnet,**
**dass** an dem Verbindungselement (13) rückwandseitig ein als Bajonettverschluss ausgebildetes Halteelement (21) angeformt ist.

8. Waschmaschine nach Anspruch 7,
**dadurch gekennzeichnet,**
**dass** das Halteelement (21) aus zwei zueinander drehversetzt angeordneten rechteckförmigen Plattenelementen (22; 23) besteht, die mit einer in der Rückwand (10) vorgestanzten Rechtecköffnung (24) korrespondieren, und die Plattenelemente (22; 23) parallel verlaufend zueinander unter einer Distanz angeordnet sind, wobei im montierten Zustand des Verbindungselementes (13) die vordere Platte (22) auf der Rückwand (10) aufliegt und die hintere Platte (23) Bereiche der Rückwand (10) hintergreift.

9. Waschmaschine nach Anspruch 1 bis 8,
**dadurch gekennzeichnet,**
**dass** an dem Verbindungselement (13) einspülkastenseitig ein als Rastelement ausgebildetes Halteelement (25) angeformt ist.

10. Waschmaschine nach Anspruch 9,
**dadurch gekennzeichnet,**
**dass** das Halteelement (25) aus einem scheibenförmigen Ring (26) besteht, an dessen Umfang Rippenringe (27) angeformt sind, die mit einem an der Einspülkastenrückwand (11) angesetzten Rohrstutzen (28) mit zumindest einem Rastring (29) an der Innenwand (30) korrespondieren.

11. Waschmaschine nach Anspruch 8,
**dadurch gekennzeichnet,**
**dass** die Anschlussstutzen (14.1 bis 14.6) an dem vorderen, außenseitig liegendenden Plattenelement (22) unter einer Winkellage angeformt sind.

12. Waschmaschine nach Anspruch 1,
**dadurch gekennzeichnet,**
**dass** die Anschlussstutzen (14.1 bis 14.6) mit einer Kappe abdeckbar sind.

## Claims

1. Washing machine (1) comprising a housing (5) and a washing container (2) located therein for receiving washing liquid, comprising a detergent dispensing compartment (4) which is arranged in the upper region of the machine housing (5) and which is connected to the washing container (2) via a water feed channel for flushing out detergent or additive from the detergent dispensing compartment, the dispensing compartment (4) further comprising, in addition to a receiving compartment for detergent and/or additive, at least one connection for supplying liquid detergent or additive from an external dosing means, **characterised in that** at least one connection nozzle (14.1) for the connection of the external dosing means (6, 7, 8, 9) projects from the outside of the housing wall (10), a connection element (13) provided with at least one channel (12.1) being arranged so as to bridge the space between the housing wall (10) of the machine housing (5) and a wall (11) of the dispensing compartment, the channel (12.1) of the connection element (13) being connected to the associated connection nozzle (14.1) and entering into the dispensing compartment (4) in the lower region of the rear wall (11) of the dispensing compartment, in such a way as to result in a gradient, over an extension region of the connection element (13), between the connection nozzle (14.1) on the outside of the housing wall (10) and the inlet opening (15) in the wall of the dispensing compartment (11), said gradient being arranged away from this level in such a way that washing liquid or rinsing liquid cannot leave the dispensing compartment (11) of its own accord.

2. Washing machine according to claim 1, **characterised in that** the connection element (13) comprises a plurality of channels (12.1 to 12.6), a respective associated connection nozzle (14.1 to 14.6) projecting from the outside of the housing wall (10) for each individual channel (12.1 to 12.6), and the channels (12.1 to 12.6) entering in the lower region of the wall of the dispensing compartment (11) at the other end.

3. Washing machine according to either claim 1 or claim 2, **characterised in that** the connection element (13) is formed from a plastics material moulded part in which the individual channels (12.1 to 12.6) are moulded.

4. Washing machine according to claim 3, **characterised in that** the plastics material moulded part is of a rectangular shape in which the channels (12.1 to 12.6), which are also formed so as to have a rectangular cross-section, are arranged.

5. Washing machine according to claim 4, **characterised in that** the channels (12.1 to 12.6) are formed in a U-shape, at least two channels lying side by side, further U-shaped channels being formed downwards on the base (16) thereof, the open channels (12.1 to 12.3 and 12.4 to 12.6) each being provided with a cover (17.1), (17.2).

6. Washing machine according to either claim 1 or claim 2, **characterised in that** the connection element (13) comprises, in the course of the extension thereof away from the rear wall (10), a horizontally extending first portion (18), to which a second portion (19) extending at an inclination is connected, said second portion passing into a third, horizontal portion (20) extending to the dispensing compartment (4).

7. Washing machine according to any one of claims 1 to 6, **characterised in that** a retaining element (21) configured as a bayonet joint is integrally formed at the rear-wall end of the connection element (13).

8. Washing machine according to claim 7, **characterised in that** the retaining element (21) consists of two rectangular plate elements (22; 23) which are arranged rotationally offset relative to one another and which correspond to a rectangular opening (24) prepunched in the rear wall (10), and the plate elements (22; 23) are arranged so as to extend in parallel at a distance such that in the assembled state of the connection element (13), the front plate (22) lies against the rear wall (10) and the rear plate (23) engages behind regions of the rear wall (10).

9. Washing machine according to claims 1 to 8, **characterised in that** a retaining element (25) configured as a locking element is integrally formed at the dispensing-compartment end of the connection element (13).

10. Washing machine according to claim 9, **characterised in that** the retaining element (25) consists of a disc-shaped ring (26), on the periphery of which ribbed rings (27) are integrally formed, said ribbed rings corresponding to a tube nozzle (28) positioned on the rear wall (11) of the dispensing compartment with at least one locking ring (29) on the inner wall (30).

11. Washing machine according to claim 8, **characterised in that** the connection nozzles (14.1 to 14.6) are integrally formed in an angular position on the front, external plate element (22).

12. Washing machine according to claim 1, **characterised in that** the connection nozzles (14.1 to 14.6) can be covered with a cap.

## Revendications

1. Machine à laver (1) comportant une carcasse (5) et dans celle-ci un compartiment de lavage (2) destiné à recevoir des lessives liquides, avec placé en la partie supérieure de la carcasse de la machine (5) un récipient à détergent (4), qui est connecté au compartiment de lavage (2) par une conduite d'amenée d'eau destinée à entraîner les produits détergents ou additifs de lessive hors du récipient à détergent, où le récipient à détergent (4) comporte en plus d'une section recevant les produits détergents et/ou additifs au moins un raccord d'alimentation en produits détergents ou additifs liquides provenant d'une installation externe de dosage, **caractérisée en ce que** le branchement à l'installation externe de dosage (6, 7, 8, 9) se fait par au moins un raccord (14.1) placé sur la face externe de la paroi de la machine (10), où un élément de raccordement (13) muni d'au moins un conduit (12.1) est prévu pour traverser l'espace entre la paroi (10) de la carcasse de la machine (5) et une paroi du récipient à détergent (11), où le conduit (12.1) de l'élément de raccordement (13) est relié au raccord correspondant (14.1) et pénètre dans le récipient à détergent (4) à travers la partie inférieure de la paroi arrière de ce récipient à détergent (11) , de telle sorte qu'entre le raccord (14.1) sur la face externe de la paroi de la machine (10) et l'ouverture (15) de pénétration dans la paroi du récipient à détergent (11) il se fasse une inclinaison sur une longueur d'extension de l'élément de raccordement (13) offrant un tel degré d'inclinaison qu'il ne puisse y avoir de fuite intempestive des lessives liquides ou des liquides adoucissants hors du récipient à détergent (11).

2. Machine à laver selon la revendication 1, **caractérisée en ce que** l'élément de raccordement (13) comporte plusieurs conduits (12.1 à 12.6), où chaque conduit (12.1 à 12.6) correspond individuellement à un raccord (14.1 à 14.6) sur la face externe de la paroi de la machine (10), et où à l'autre extrémité les conduits (12.1 à 12.6) pénètrent en la partie inférieure de la paroi du récipient à détergent (11).

3. Machine à laver selon les revendications 1 ou 2, **caractérisée en ce que** l'élément de raccordement (13) est une pièce préformée en plastique dans laquelle sont profilés chacun des conduits (12.1 à 12.6).

4. Machine à laver selon la revendication 3, **caractérisée en ce que** la pièce préformée en plastique offre une forme rectangulaire dans laquelle sont agencés les conduits (12.1 à 12.6) eux-mêmes de coupe rectangulaire.

5. Machine à laver selon la revendication 4, **caractérisée en ce que** les conduits (12.1 à 12.6) présentent une forme en U, où au moins deux conduits sont disposés de façon adjacente et sur le fond (16) desquels sont agencés d'autres conduits en forme de U orientés vers le bas, où les conduits ouverts (12.1 à 12.3 et 12.4 à 12.6) sont chacun munis d'un capot (17.1), (17.2).

6. Machine à laver selon les revendications 1 ou 2, **caractérisée en ce que** l'élément de raccordement (13) présente dans son extension à partir de la paroi arrière (10) une première section horizontale (18) sur laquelle se connecte une deuxième section (19) inclinée qui débouche dans une troisième section (20) qui se branche à l'horizontale sur le récipient à détergent (4).

7. Machine à laver selon une des revendications 1 à 6, **caractérisée en ce que** un élément de retenue (21) en forme de raccord à baïonnette est formé de façon solidaire avec l'élément de raccordement (13) du côté de la paroi arrière de l'appareil.

8. Machine à laver selon la revendication 7, **caractérisée en ce que** l'élément de retenue (21) se compose de deux plaques rectangulaires (22; 23) rotativement décalées l'une par rapport à l'autre qui correspondent à une ouverture rectangulaire (24) prédécoupée dans la paroi arrière (10), et les plaques (22; 23) sont disposées parallèlement et à une certaine distance l'une par rapport à l'autre de sorte qu'en situation de montage de l'élément de raccordement (13) la plaque avant (22) vient en appui sur la paroi arrière (10) et la plaque arrière (23) vient en prise sur l'arrière de la paroi arrière (10).

9. Machine à laver selon la revendication 1 à 8, **caractérisée en ce que** un élément de retenue (25) façonné comme élément de blocage est formé sur l'élément de raccordement (13) du côté du récipient à détergent.

10. Machine à laver selon la revendication 9, **caractérisée en ce que** l'élément de retenue (25) est constitué d'un anneau discoïde (26) sur la périphérie duquel sont formés des rainures annulaires (27), qui correspondent à un raccord à emboîtement (28) placé sur la paroi arrière du récipient à détergent (11) avec au moins un anneau de blocage (29) sur la paroi interne (30).

11. Machine à laver selon la revendication 8, **caractérisée en ce que** les tuyaux de raccordement (14.1 à 14.6) sont formés en une position angulaire sur la plaque (22) avant extérieure.

12. Machine à laver selon la revendication 1, **caractérisée en ce que** les tuyaux de raccordement (14.1 à 14.6) peuvent être bouchés par un capuchon.
